# DEMANDE DE BREVET EUROPEEN

(11) **EP 3 960 945 A1**
(43) Date de publication de la demande: **02.03.2022**
(21) Numéro de dépôt: 21192636.5
(22) Date de dépôt: 23.08.2021
(51) Int. Cl.: E04B 1/348, E04B 1/346

(54) **SYSTEME D'EQUIPEMENT ROTATIF POUR PIECES FONCTIONNELLES D'UNE HABITATION**

(30) Priorité: 31.08.2020 FR 2008849
(71) Demandeur: Burner, Nicolas, 67350 Boersch (FR)
(72) Inventeur: Burner, Nicolas, 67350 Boersch (FR)
(74) Mandataire: Merckling, Norbert

(57) **Abrégé**

L'invention concerne un système d'équipement rotatif (2) destiné à être intégré à une pièce d'habitation (1) comprenant un plancher circulaire (3) tournant autour d'un axe de rotation vertical et supportant des équipements pour constituer au moins trois espaces fonctionnels (5,6,7,8), ledit plancher circulaire (3) étant destiné à affleurer avec un plancher complémentaire (1c) de la pièce d'habitation (1), un conduit d'évacuation central (10), solidaire en rotation du plancher circulaire (3), ledit conduit d'évacuation central (10) traversant le plancher circulaire (3) et étant destiné à être connecté par l'intermédiaire d'une liaison rotative à un collecteur sanitaire (14), au moins un tuyau d'évacuation radial (18) agencé sous/dans le plancher circulaire (3), solidaire en rotation avec ledit plancher circulaire (3) et le traversant avec une extrémité, une autre extrémité du tuyau d'évacuation radial (18) débouchant dans le conduit d'évacuation central (10) sous la face supérieure dudit plancher circulaire (3), et un mécanisme de rotation (15) assurant le déplacement en rotation du système.

## Description

### Domaine technique

La présente invention se rapporte au domaine technique général du bâtiment et de la construction et notamment au domaine de l'aménagement intérieur d'une maison ou d'un appartement.

L'invention concerne plus particulièrement un système pour faciliter l'accessibilité et l'usage de pièces fonctionnelles du genre, cuisine, salle de bain ou toilettes d'un logement, notamment pour des personnes handicapées et/ou à mobilité réduite.

### Etat de la technique

Il est connu d'aménager des logements destinés à des personnes handicapées, se déplaçant par exemple en fauteuil roulant. Ces aménagements permettent en général de faciliter l'accès à des équipements notamment d'une cuisine et de faciliter l'usage, notamment d'une salle de bain et de toilettes.

De tels aménagements sont souvent très utiles, mais ne sont pas suffisants dans un certain nombre de cas. En effet, une personne à mobilité réduite, est amenée à se déplacer dans son logement d'une pièce à une autre tout au long de la journée. Ces déplacements constituent des difficultés non négligeables, surtout si la personne présente un handicap lourd ou ne peut se mouvoir que très difficilement.

On connait par ailleurs, par l'intermédiaire du document US 5 918 424, une habitation complète pivotante par exemple pour faire varier le panorama visible depuis chacune des fenêtres de ladite habitation. Cette dernière est en outre surélevée et nécessite un escalier d'accès. Une telle conception n'est donc pas adaptée à des personnes en fauteuil roulant ou à mobilité réduite. En outre, aucun équipement rotatif destiné à être intégré dans un logement n'est décrit dans ce document.

### Description de l'invention

L'objet de l'invention vise par conséquent à pallier les inconvénients de l'art antérieur en proposant un nouveau système d'équipement pour aménager une maison ou un appartement.

Un autre objet de l'invention réside dans la fourniture d'un système d'équipement pour maison ou appartement permettant de réduire substantiellement les distances à parcourir par la personne à mobilité réduite occupant une telle maison ou un tel appartement.

Les objets assignés à l'invention sont atteints à l'aide d'un système d'équipement rotatif destiné à être intégré à une pièce d'habitation, ledit système d'équipement rotatif comprenant :
- un plancher circulaire tournant autour d'un axe de rotation vertical et supportant des équipements pour constituer au moins trois espaces fonctionnels,
- ledit plancher circulaire étant destiné à affleurer avec un plancher complémentaire de la pièce d'habitation,
- un conduit d'évacuation central, vertical et solidaire en rotation du plancher circulaire,
- ledit conduit d'évacuation central traversant le plancher circulaire en son centre et étant destiné à être connecté par l'intermédiaire d'une liaison rotative à un collecteur sanitaire fixe,
- au moins un tuyau d'évacuation radial agencé sous ou dans le plancher circulaire, solidaire en rotation avec ledit plancher circulaire et traversant ledit plancher circulaire avec une extrémité, une autre extrémité du tuyau d'évacuation radial débouchant dans le conduit d'évacuation central sous le niveau défini par une face supérieure du plancher circulaire,
- un mécanisme de rotation assurant le déplacement en rotation du plancher circulaire, du conduit d'évacuation central et du tuyau d'évacuation radial, et
- des ouvertures d'accès permettant à l'utilisateur d'accéder à chacun des espaces fonctionnels.

Selon un exemple de réalisation, le mécanisme de rotation comprend une pièce cylindrique fixe montée sur l'extrémité du collecteur sanitaire localisé dans une dalle de la pièce d'habitation, ladite extrémité du collecteur sanitaire entourant une portion d'extrémité du conduit d'évacuation central, ladite pièce cylindrique comportant une paroi cylindrique pourvue d'une fenêtre ménagée sur une portion de son périmètre, de manière à être traversée par le tuyau d'évacuation radial débouchant dans le conduit d'évacuation central, les dimensions de la fenêtre étant aptes à délimiter une course angulaire déterminée pour la rotation du conduit d'évacuation central et du tuyau d'évacuation radiale avec plancher circulaire.

Selon un exemple de réalisation, l'interface de la pièce cylindrique et du conduit d'évacuation central comprend au moins un roulement annulaire ou au moins un joint d'étanchéité ou au moins une bague de glissement du genre bague en laiton.

Selon un exemple de réalisation, la pièce cylindrique est emmanchée dans le collecteur sanitaire et l'interface de ladite pièce cylindrique et du collecteur sanitaire comprend au moins un joint d'étanchéité complémentaire, lequel permet de bloquer en rotation ladite pièce cylindrique.

Selon un autre exemple de réalisation, la pièce cylindrique est fixée sur le collecteur sanitaire par soudure ou collage, soit directement sur ledit collecteur sanitaire, soit par l'intermédiaire d'un roulement horizontal solidaire dudit collecteur sanitaire.

Selon un exemple de réalisation, le mécanisme de rotation comprend une couronne de jonction montée rotative par l'intermédiaire d'au moins un roulement annulaire complémentaire sur la pièce cylindrique, ladite couronne de jonction présentant au moins un espace interne creux pour le passage du tuyau d'évacuation radial, le plancher circulaire étant centré et fixé sur la couronne de jonction.

Selon un exemple de réalisation, la couronne de jonction présente une forme annulaire avec une face supérieure et une face inférieure orthogonales à l'axe de rotation, une ouverture traversant axialement ladite couronne de jonction et s'étendant selon un arc de cercle, ladite ouverture étant ménagée dans ladite couronne de jonction de manière à constituer un passage pour des gaines d'alimentation fixes au travers de ladite couronne de jonction, l'ouverture autorisant une rotation de ladite couronne de jonction.

Selon un exemple de réalisation, l'ouverture s'étend sur une extension angulaire comprise entre 180° et 230° et de préférence égale à 210°.

Selon un exemple de réalisation, le plancher circulaire comporte la face supérieure et une face inférieure reliées entre-elles par des montants radiaux de rigidification, de manière à délimiter des espaces creux dans l'un desquels s'étend au moins une portion du tuyau d'évacuation radial.

Selon un exemple de réalisation, le mécanisme de rotation comprend un moteur électrique et un organe de transmission du genre courroie ou crémaillère pour entrainer en rotation le plancher circulaire.

Les objets assignés à l'invention sont atteint également pat l'intermédiaire d'une habitation du genre appartement ou maison comprenant au moins une pièce d'habitation (1) intégrant un système d'équipement rotatif tel que présenté ci-dessus.

Selon un exemple de réalisation, la pièce d'habitation comporte une dalle sur laquelle repose le plancher circulaire par l'intermédiaire de galets de rotation, le plancher complémentaire de la pièce d'habitation comprenant une chape recouverte d'un carrelage, d'un parquet ou de tout autre revêtement.

Un avantage du système conforme à l'invention réside dans l'accessibilité facile à divers espaces fonctionnels et ce sans différence de niveau entre les planchers desdits espaces fonctionnels et le plancher complémentaire de la pièce dans laquelle est intégré ledit système. Ceci s'avère particulièrement intéressant pour la réalisation d'une douche comportant une évacuation d'eau au sol. Un occupant en fauteuil roulant peut ainsi accéder facilement et sans efforts à tous les espaces fonctionnels du logement.

Un autre avantage du système conforme à l'invention réside le confort pour l'utilisateur, lequel peut amener les espaces fonctionnels du genre cuisine, salle de bain ou toilettes, devant lui grâce à la rotation dudit système. L'utilisateur n'a pas à se déplacer d'une pièce à une autre. Un tel déplacement peut s'avérer compliqué et fatigant notamment pour une personne à mobilité réduite ou se déplaçant en fauteuil roulant.

Un autre avantage du système conforme à l'invention réside dans la possibilité de l'assembler en usine et de l'intégrer facilement en un seul bloc dans une habitation, notamment une maison assemblée sur chantier avec des sous-ensembles préfabriqués.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue de dessus et en perspective d'une pièce d'habitation comportant un exemple de réalisation d'un système d'équipement rotatif conforme à l'invention,
- la figure 2 est une vue partielle et en coupe verticale d'un exemple de réalisation d'un système d'équipement rotatif conforme à l'invention,
- la figure 3 est une vue partielle et agrandie de la figure 2,
- la figure 4 est une vue partielle et agrandie, selon un autre plan de coupe vertical, de la figure 2,
- la figure 5 est une illustration schématique, en coupe verticale, d'un détail d'un exemple de réalisation d'un système d'équipement rotatif conforme à l'invention,
- les figures 5a et 5b sont des illustrations schématiques et partielles de deux autres modes de réalisation du système d'équipement rotatif de la figure 5,
- la figure 6, est une vue partielle de dessous et coupe horizontale d'un exemple de réalisation d'un système d'équipement rotatif conforme à l'invention,
- la figure 7, est une vue partielle de dessus d'un exemple de réalisation d'un système d'équipement rotatif conforme à l'invention,
- la figure 8, est une illustration d'un exemple de motorisation d'un système d'équipement rotatif conforme à l'invention, et
- la figure 9, est une illustration d'un autre exemple de réalisation d'un système d'équipement rotatif conforme à l'invention.

### Mode(s) de réalisation de l'invention

Les éléments structurellement et fonctionnellement identiques présents sur plusieurs figures distinctes, sont affectés d'une même référence numérique ou alphanumérique.

La figure 1 est une vue de dessus et en perspective d'une pièce d'habitation 1 comportant un exemple de réalisation d'un système d'équipement rotatif 2 conforme à l'invention. La pièce d'habitation 1 comprend deux parois 1a et 1b formant se rejoignant selon un angle d'environ 90° délimitant une zone angulaire. Le système d'équipement rotatif 2 est installé dans la pièce d'habitation au voisinage de la jonction de ces parois la et 1b.

Le système d'équipement rotatif 2 comprend un plancher circulaire 3 tournant, par exemple en bois et inséré dans une ouverture circulaire d'un plancher complémentaire 1c de la pièce d'habitation 1. Le plancher circulaire 3 affleure avec le plancher complémentaire 1c et présente par exemple un diamètre de 4,20 m.

Le système d'équipement rotatif 2 comprend avantageusement des séparations radiales 4 permettant de délimiter des espaces fonctionnels, à savoir un espace cuisine 5, un espace salle de bain/douche 6, un espace toilettes 7 et un espace de rangement 8. Le système d'équipement rotatif 2 comprend avantageusement une paroi périphérique 9 dans laquelle sont ménagées des ouvertures d'accès permettant à l'utilisateur d'accéder à chacun des espaces fonctionnels 5, 6, 7 et 8.

Le système d'équipement rotatif 2, tournant autour d'un axe de rotation vertical R, comprend également un conduit d'évacuation central 10, vertical et solidaire en rotation avec le plancher circulaire 3. Le conduit d'évacuation central 10 traverse le plancher circulaire 3 et permet d'évacuer les eaux usées en provenance de l'espace cuisine 5, de l'espace salle de bain/douche 6 ou de l'espace toilettes 7.

La figure 2 est une vue partielle et en coupe verticale d'un exemple de réalisation d'un système d'équipement rotatif 2. La pièce d'habitation 1 comprend une dalle 1d sur laquelle est fixée le plancher complémentaire 1c et sur laquelle est monté libre en rotation le système d'équipement rotatif 2 et notamment le plancher circulaire 3.

Des évacuations connectées sur le conduit d'évacuation central 10 sont prévues. Il s'agit par exemple d'un tuyau d'évacuation des toilettes 11, d'un tuyau d'évacuation d'un évier de salle de bain 12 et d'un tuyau d'évacuation d'un évier de cuisine 13. Le conduit d'évacuation central 10 est relié de façon rotative sur un collecteur sanitaire 14 fixe, traversant au moins en partie la dalle 1d.

Le système d'équipement rotatif 2 comprend également un mécanisme de rotation 15 pour assurer son déplacement en rotation et par conséquent la rotation du plancher circulaire 3 et du conduit d'évacuation central 10.

La figure 3 est une vue partielle et agrandie de la figure 2. Le mécanisme de rotation 15 comprend une couronne de jonction 16, de forme annulaire et entourant le conduit d'évacuation central 10. La couronne de jonction 16 est montée rotative sur une pièce cylindrique 17 fixée sur ou dans l'extrémité du collecteur sanitaire 14.

La hauteur de la pièce cylindrique 17, dans la direction axiale, est avantageusement comprise entre 75 mm et 95 mm et selon un exemple de réalisation égale à 75 mm.

Le plancher circulaire 3, également de forme annulaire est centré et fixé sur la périphérie de la couronne de jonction 16 et présente avantageusement la même hauteur, par exemple une hauteur égale à 75 mm, que ladite couronne de jonction 16. La couronne de jonction 16 et le plancher circulaire 3 comportent respectivement un compartiment interne et radial creux 16a et 3a pour permettre le passage d'un tuyau radial d'évacuation de salle de bain/douche 18 localisé sous ou dans le plancher circulaire 3 pour déboucher dans le conduit d'évacuation central 10. Une telle conception avantageuse permet de réaliser une évacuation au sol tout en conservant un affleurement entre une face supérieure 3b du plancher circulaire 3 et la face supérieure du plancher complémentaire 1c.

La figure 4 est une vue partielle et agrandie, selon un autre plan de coupe vertical, de la figure 2. Une extrémité 18a du tuyau radial d'évacuation de salle de bain/douche 18 s'étend donc verticalement pour traverser le plancher circulaire 3 et une autre extrémité 18b dudit tuyau radial d'évacuation de salle de bain/douche 18 s'étend radialement pour se connecter sur le conduit d'évacuation central 10.

Le plancher circulaire 3 repose avantageusement sur la dalle 1d par l'intermédiaire de galets de rotation le.

La figure 5 est une illustration schématique, en coupe verticale, d'un détail d'un exemple de réalisation du système d'équipement rotatif 2. La pièce cylindrique 17 fixe est montée sur une extrémité élargie 14c du collecteur sanitaire 14 localisée dans la dalle 1d. L'extrémité élargie 14c présente un diamètre légèrement plus grand que le diamètre nominal du collecteur sanitaire 14. Un tel assemblage de conduits est connu en tant que tel.

A titre d'exemple, la pièce cylindrique 17 est emmanchée dans l'extrémité élargie 14c du collecteur sanitaire 14 pour venir en butée sur un rétrécissement 14a. Ce dernier ramène le diamètre du collecteur sanitaire 14 à son diamètre nominal, par exemple compris entre 110 mm et 120 mm.

L'extrémité élargie 14c présente également un logement périphérique 14b dans lequel est inséré un autre joint d'étanchéité 20 de manière à faire saillie vers l'intérieur de l'extrémité élargie 14c. Lorsque le conduit d'évacuation central 10 est emmanché dans l'extrémité élargie 14c, l'autre joint d'étanchéité 20 est au moins partiellement comprimer dans son logement périphérique 14b et assure une étanchéité tout en permettant la rotation dudit conduit central 10.

Un tel autre joint d'étanchéité de rotation 20 peut également, à titre d'exemple, être disposé à l'interface de la pièce cylindrique 17 et du conduit d'évacuation central 10. Cet autre joint d'étanchéité 20 permet par ailleurs d'empêcher des remontées d'odeurs provenant du collecteur sanitaire 14.

L'interface de la pièce cylindrique 17 et de l'extrémité élargie 14c comprend au moins un joint d'étanchéité 19, lequel permet de bloquer en rotation ladite pièce cylindrique 17. L'extrémité élargie 14c présente de préférence une forme de siège 14d dans lequel est monté le joint d'étanchéité 19. La joint d'étanchéité 19 peut avantageusement être remplacé par tout autre moyen permettant de bloquer en rotation la pièce cylindrique 17 par rapport au collecteur sanitaire 14.

L'interface de la pièce cylindrique 17 et du conduit d'évacuation central 10 peut en outre comprendre, selon un autre mode de réalisation, un roulement annulaire complémentaire, non représenté aux figures.

La pièce cylindrique 17 comporte une paroi cylindrique pourvue d'une fenêtre 17a ménagée sur une portion de son périmètre de manière à être traversée par le tuyau d'évacuation radial 18 débouchant dans le conduit d'évacuation central 10. Les dimensions de la fenêtre 17a sont aptes à délimiter une course angulaire déterminée pour la rotation du conduit d'évacuation central 10 et du plancher circulaire 3. A titre d'exemple, la longueur de la fenêtre 17a le long de la périphérie de la pièce cylindrique 17 est choisie pour permettre un débattement en rotation du tuyau d'évacuation radial de salle de bain/douche 18 de 210°.

A titre d'exemple, la pièce cylindrique 17 présente avantageusement au niveau de la fenêtre 17a une hauteur h1 égale à 7,5 cm et des bords bas et haut présentant une chacun une hauteur h2 égale à 1 cm. La hauteur de 5,5 cm de la fenêtre 17a permet alors le passage du tuyau d'évacuation radial d'évacuation de salle de bain/douche 18, lequel présente un diamètre de 5 cm.

La couronne de jonction 16 est avantageusement montée rotative sur la pièce cylindrique 17 par l'intermédiaire d'au moins un roulement annulaire 21. Avantageusement, ce montage comprend deux roulements annulaires 21 localisés aux extrémités périphériques extérieures basse et haute de la pièce cylindrique 17.

Dans la mesure où la couronne de jonction 16 est fixée au plancher circulaire 3, lequel repose sur la dalle 1d via des galets de rotation le, il n'est pas nécessaire que ladite couronne de jonction 16 prenne appui sur la dalle 1d.

Dans un autre exemple de réalisation, illustré partiellement à la figure 5a, l'extrémité élargie 14c présente une zone sensiblement horizontale ou le siège 14d pour le montage ou lala fixation d'un roulement horizontal 21a, par exemple un roulement à billes ou à aiguilles avec une partie supérieure rotative et un partie inférieure fixe. L'extrémité interne de la couronne de jonction 16 repose alors sur ce roulement horizontal 21a. Ce dernier permet par ailleurs de bloquer en rotation la pièce cylindrique 17, laquelle est fixée, par tout moyen sur une partie fixe dudit roulement horizontal 21a.

Dans un autre exemple de réalisation, illustré partiellement à la figure 5b, le système d'équipement rotatif 2 comprend deux roulements annulaires 21, chacun présentant une partie intérieure fixe, solidaire de la pièce cylindrique 17 et une partie extérieure rotative solidaire de la couronne de jonction 16. Un roulement annulaire 21 est donc fixé sur les extrémités périphériques extérieures basse et haute de la pièce cylindrique 17. Cette dernière est fixée par exemple sur l'extrémité supérieur du collecteur sanitaire 14 par collage ou par soudure le long d'une ligne de jointure17c. Les matériaux constitutifs du collecteur sanitaire 14 et de la pièce cylindrique 17 peuvent être identiques. Le diamètre extérieur de la pièce cylindrique 17 et de l'extrémité élargie 14c sont par exemple identiques.

La figure 6, est une vue partielle de dessous et en coupe horizontale d'un exemple de réalisation d'un système d'équipement rotatif 2. Le plancher circulaire 3 entourant la couronne de jonction 16 n'est pas représenté ou délimité en intégralité de par son diamètre trop important pour l'échelle de la figure 6.

La couronne de jonction 16 présente ainsi une face supérieure 16b séparée d'une face inférieure 16c, par l'intermédiaire de montants radiaux de rigidification 16d. Ces derniers permettent également de délimiter des compartiments creux 16a entre lesdites faces supérieure 16b et inférieure 16c. La couronne de jonction 16 est avantageusement réalisée en un matériau plastique ou métallique.

La structure interne du plancher circulaire 3 est par exemple similaire à celle de la couronne de jonction 16 sur laquelle il est fixé. Différents moyens de fixation connus et par conséquent non décrits en détails, peuvent être utilisés pour solidariser le plancher circulaire 3 à la couronne de jonction 16.

La couronne de jonction 16 présente une forme annulaire. La face supérieure 16b et la face inférieure 16c sont orthogonales à l'axe de rotation R et comportent en vis à vis, une ouverture 22 traversant axialement ladite couronne de jonction 16. L'ouverture 22 s'étend selon un arc de cercle et est ménagée dans ladite couronne de jonction 16 de manière à constituer un passage pour des gaines d'alimentation fixes 23. Ces gaines d'alimentation fixes 23, en eau chaude, eau froide et électricité traversent donc de ladite couronne de jonction 16 et autorisent cette dernière à se débattre en rotation jusqu'à l'arrivée en butée desdites gaines d'alimentation fixes 23 contre les extrémités de l'ouverture 22.

L'ouverture 22 s'étend par exemple sur une extension angulaire comprise entre 180° et 230° et de préférence égale à 210°. La figure 6 illustre l'ouverture 22 en fin de course à l'une de ses extrémités au niveau des gaines d'alimentation fixes 23. Ces dernières comportent avantageusement des portions flexibles alimentant les différents espaces fonctionnels 5, 6, 7, 8 du système d'équipement rotatif 2 par le dessus.

La figure 6 illustre également l'arrivée en fin de course du tuyau radial d'évacuation de salle de bain/douche 18 au niveau d'un bord latéral 17b de la fenêtre 17a. L'arrivée en fin de course, soit de l'ouverture 22, soit du tuyau radial d'évacuation de salle de bain/douche 18, permet de définir les positions de rotations extrêmes du système d'équipement rotatif 2. A titre d'exemple, la fin de course peut être matérialisée par l'arrivée en butée de l'ouverture 22 sur les gaines d'alimentation fixes 23.

Selon un autre exemple, la fin de course peut être matérialisée par l'arrivée en butée du tuyau radial de salle de bain/douche 18 sur le bord latéral 17b.

Selon un autre exemple, il est possible de prévoir une butée mécanique spécifique entre la couronne de jonction 16 et la pièce cylindrique 17.

La figure 7, est une vue partielle de dessus et en coupe d'un exemple de réalisation d'un système d'équipement rotatif 2. Le plancher circulaire 3 n'est pas représenté sur cette figure 7. Compte tenu de la répartition angulaire des espaces fonctionnels par rapport au conduit d'évacuation central 10, le tuyau d'évacuation des toilettes 11 présente avantageusement une courbure de manière à lui permettre de contourner l'ouverture 22 et de ne pas entraver la course de rotation du système d'équipement rotatif 2. Les autres tuyaux d'évacuation 12, 13 et 18 sont également connectés sur le conduit d'évacuation central 10 de manière à ne pas s'étendre au-dessus de l'ouverture 22.

La figure 8, est une illustration en vue de dessus et en coupe d'un exemple de motorisation d'un système d'équipement rotatif 2. Le plancher circulaire 3 est représenté en transparence pour simplifier l'identification des différents éléments de la motorisation. La motorisation comprend par exemple un moteur électrique 24 entrainant un pignon 25 engrainant avec une crémaillère 26. Cette dernière est prévue sur au moins une portion de la périphérie du plancher circulaire 3. La périphérie du plancher circulaire 3 présente à cet effet, vers le bas, un épaulement radial 3b comportant la crémaillère 26. La discontinuité horizontale entre la face supérieure 3b du plancher circulaire 3 et la face supérieure du plancher complémentaire 1c se réduit donc à un simple jeu mécanique nécessaire à la rotation dudit plancher circulaire 3.

Le moteur électrique 24 est avantageusement installé dans la zone angulaire délimitée par les parois 1a et 1b de la pièce d'habitation 1. Avec une utilisation optimisée de la surface au sol disponible dans la pièce d'habitation 1, le système d'équipement rotatif 2 est localisé au plus proche des parois la et 1b, de sorte que la zone angulaire dans laquelle est disposé le moteur électrique 24 est inaccessible.

Afin d'accéder à cette zone angulaire, notamment à des fins de maintenance ou de réparation du moteur électrique 24 ou d'autres appareils disposés dans ladite zone, il est prévu d'équiper l'espace de rangement 8 d'accessoires ou autres éléments de rangement amovibles. Ainsi, l'opérateur souhaitant intervenir dans cette zone angulaire inaccessible, fait tourner le système d'équipement rotatif 2 pour amener l'espace de rangement 8 en face ou au voisinage d'une zone libre d'accès A dans la pièce d'habitation 1. Il extrait les accessoires et éléments de rangement de l'espace de rangement 8 et pénètre dans ledit espace de rangement 8. Il commande ensuite la rotation du système d'équipement rotatif 2 jusqu'à l'arrivée dudit espace de rangement 8 en regard de la zone angulaire. Il peut alors intervenir dans cette zone angulaire. Avantageusement, l'espace de rangement 8 comporte, au voisinage du conduit d'évacuation central 10 une paroi de fond 8a amovible ou pourvue d'une ouverture pour pouvoir accéder au dit conduit d'évacuation central 10.

Avantageusement, un moyen de débrayage du moteur électrique 24 et un organe mécanique pour l'actionnement manuel du mécanisme de rotation 15 sont prévus.

La figure 9, est une illustration d'un autre exemple de réalisation du système d'équipement rotatif 2. Dans cet exemple de réalisation, une poulie 27 et une courroie 28 remplacent respectivement le pignon 25 et la crémaillère 26. Des galets 27 pour exercer une tension sur la courroie 28 sont prévus. La courroie 28 présente par exemple une épaisseur de 2 mm et l'interstice entre la périphérie du plancher circulaire 3 et le plancher complémentaire 1c est de préférence comprise entre 5 mm et 10 mm, facilitant le cas échéant, le remplacement de la ladite courroie 28.

Il est évident que la présente description ne se limite pas aux exemples explicitement décrits, mais comprend également d'autres modes de réalisation. Ainsi, une caractéristique technique décrite pourra être remplacée par une caractéristique technique équivalente sans sortir du cadre de la présente invention tel que défini par les revendications.

## Revendications

1. Système d'équipement rotatif (2) destiné à être intégré à une pièce d'habitation (1), ledit système d'équipement rotatif (2) comprenant :
- un plancher circulaire (3) tournant autour d'un axe de rotation vertical et supportant des équipements pour constituer au moins trois espaces fonctionnels (5, 6,7,8),
- ledit plancher circulaire (3) étant destiné à affleurer avec un plancher complémentaire (1c) de la pièce d'habitation (1),
- un conduit d'évacuation central (10), vertical et solidaire en rotation du plancher circulaire (3),
- ledit conduit d'évacuation central (10) traversant le plancher circulaire (3) en son centre et étant destiné à être connecté par l'intermédiaire d'une liaison rotative à un collecteur sanitaire (14) fixe,
- au moins un tuyau d'évacuation radial (18) agencé sous ou dans le plancher circulaire (3), solidaire en rotation avec ledit plancher circulaire (3) et traversant ledit plancher circulaire (3) avec une extrémité, une autre extrémité du tuyau d'évacuation radial (18) débouchant dans le conduit d'évacuation central (10) sous le niveau défini par une face supérieure (3b) du plancher circulaire (3),
- un mécanisme de rotation (15) assurant le déplacement en rotation du plancher circulaire (3), du conduit d'évacuation central (10) et du tuyau d'évacuation radial (18), et
- des ouvertures d'accès permettant à l'utilisateur d'accéder à chacun des espaces fonctionnels (5, 6, 7 et 8).

2. Système selon la revendication 1, **caractérisé en ce que** le mécanisme de rotation (15) comprend une pièce cylindrique (17) fixe montée sur l'extrémité du collecteur sanitaire (14) localisé dans une dalle (1d) de la pièce d'habitation (1), ladite extrémité du collecteur sanitaire (14) entourant une portion d'extrémité du conduit d'évacuation central (10), ladite pièce cylindrique (17) comportant une paroi cylindrique pourvue d'une fenêtre (17a) ménagée sur une portion de son périmètre, de manière à être traversée par le tuyau d'évacuation radial (18) débouchant dans le conduit d'évacuation central (10), les dimensions de la fenêtre (17a) étant aptes à délimiter une course angulaire déterminée pour la rotation du conduit d'évacuation central (10) et du tuyau d'évacuation radiale (18) avec plancher circulaire (3).

3. Système selon la revendication 1 ou 2, **caractérisé en ce que** l'interface de la pièce cylindrique (17) et du conduit d'évacuation central (10) comprend au moins un roulement annulaire ou au moins un joint d'étanchéité (20) ou au moins une bague de glissement du genre bague en laiton.

4. Système selon la revendication 2 ou 3, **caractérisé en ce que** la pièce cylindrique (17) est emmanchée dans le collecteur sanitaire (14) et l'interface de ladite pièce cylindrique (17) et du collecteur sanitaire (14) comprend au moins un joint d'étanchéité complémentaire (19), lequel permet de bloquer en rotation ladite pièce cylindrique (17).

5. Système selon la revendication 2 ou 3, **caractérisé en ce que** la pièce cylindrique (17) est fixée sur le collecteur sanitaire (14) par soudure ou collage, soit directement sur ledit collecteur sanitaire (14), soit par l'intermédiaire d'un roulement horizontal (21a) solidaire dudit collecteur sanitaire (14).

6. Système selon l'une quelconque des revendications 2 à 5, **caractérisé en ce que** le mécanisme de rotation (15) comprend une couronne de jonction (16) montée rotative par l'intermédiaire d'au moins un roulement annulaire complémentaire (21) sur la pièce cylindrique (17), ladite couronne de jonction (16) présentant au moins un espace interne creux (16a) pour le passage du tuyau d'évacuation radial (18), le plancher circulaire (3) étant centré et fixé sur la couronne de jonction (16).

7. Système selon la revendication 6, **caractérisé en ce que** la couronne de jonction (16) présente une forme annulaire avec une face supérieure (16b) et une face inférieure (16c) orthogonales à l'axe de rotation, une ouverture (22) traversant axialement ladite couronne de jonction (16) et s'étendant selon un arc de cercle, ladite ouverture (22) étant ménagée dans ladite couronne de jonction (16) de manière à constituer un passage pour des gaines d'alimentation (23) fixes au travers de ladite couronne de jonction (16), l'ouverture (22) autorisant une rotation de ladite couronne de jonction (16).

8. Système selon la revendication 7, **caractérisé en ce que** l'ouverture (22) s'étend sur une extension angulaire comprise entre 180° et 230° et de préférence égale à 210°.

9. Système selon l'une quelconque des revendications 1 à 8, **caractérisé en ce que** le plancher circulaire (3) comporte la face supérieure (3b) et une face inférieure (3c) reliées entre-elles par des montants radiaux de rigidification, de manière à délimiter des espaces creux (3a) dans l'un desquels s'étend au moins une portion du tuyau d'évacuation radial (18).

10. Système selon l'une quelconque des revendications 1 à 9, **caractérisé en ce que** le mécanisme de rotation (15) comprend un moteur électrique (24) et un organe de transmission du genre courroie (28) ou crémaillère (26) pour entrainer en rotation le plancher circulaire (3).

11. Habitation du genre appartement ou maison **caractérisée en ce qu'**elle comprend au moins une pièce d'habitation (1) intégrant un système d'équipement rotatif (2) conforme à l'une quelconque des revendications précédentes.

12. Habitation selon la revendication 11, **caractérisé en ce que** la pièce d'habitation (1) comporte une dalle (1d) sur laquelle repose le plancher circulaire (3) par l'intermédiaire de galets de rotation (le), le plancher complémentaire (1c) de la pièce d'habitation (1) comprenant une chape recouverte d'un carrelage, d'un parquet ou de tout autre revêtement.
